# EUROPÄISCHE PATENTSCHRIFT

(11) **EP 2 694 765 B1**
(45) Veröffentlichungstag und Bekanntmachung des Hinweises auf die Patenterteilung: **24.06.2020**
(21) Anmeldenummer: 12709588.3
(22) Anmeldetag: 13.03.2012
(51) Int. Cl.: E05F 5/00, E05F 5/02, A47B 88/467, E05F 1/16

(54) **EINZUGVORRICHTUNG**
PULL-IN DEVICE
DISPOSITIF DE RENTRÉE

(30) Priorität: 01.04.2011 DE 102011001749
(43) Veröffentlichungstag der Anmeldung: 12.02.2014
(62) Teilanmeldung aus: 17163321.7
(73) Patentinhaber: Karl Simon GmbH & Co. KG, 78733 Aichhalden (DE)
(72) Erfinder: BANTLE, Ulrich, 68199 (DE); ESCHLE, Juergen, 78733 Aichhalden (DE)
(74) Vertreter: Herrmann, Jochen
(86) Internationale Anmeldenummer: PCT/EP2012/054317
(87) Internationale Veröffentlichungsnummer: WO 2012/130599

(56) Entgegenhaltungen:
- DE-A1-102006 058 639
- DE-A1-102008 051 360
- DE-U1-202009 016 834
- DE-U1-202010 007 230

## Beschreibung

Die Erfindung betrifft eine Einzugvorrichtung, insbesondere für Schiebetüren, Schubladen oder dergleichen.

Eine solche Einzugvorrichtung ist aus der DE 10 2008 009 046 A1 bekannt. Dabei kann die Schiebetür zwischen einer geöffneten und einer geschlossenen Stellung hin und her bewegt werden. Um nun zu verhindern, dass die Schiebetür beim Öffnen hart in der Öffnungsposition anschlägt, ist eine Einzugvorrichtung verwendet. Diese Einzugvorrichtung fängt die sich öffnende Schiebetür und bremst deren Schwung ab. Gleichzeitig wird eine Einzugfeder wirksam, die die Schiebetür gegen die Dämpfkraft der Dämpfvorrichtung in die Öffnungsposition zieht.

Bei modernen Möbeln werden häufig Schiebetüren verwendet, die zur wahlweisen Überdeckung von drei nebeneinander angeordneten Schrankfächern dienen. Dementsprechend kann die Schiebetür so verstellt werden, dass sie entweder das linke, das rechte oder das mittlere Schrankfach abdeckt.

Die Schiebetür kann mit einer in der DE 10 2007 008 363 B3 gezeigten Einzugvorrichtung in die jeweils dem linken oder rechten Schrankfach zugeordnete Endstellung gezogen werden. In der Mittelstellung ist mit dieser bekannten Einzugvorrichtung eine Ausrichtung der Schiebetür nicht möglich.

Eine Einzugvorrichtung mit der eine Schiebetür in einer Mittelstellung ausgerichtet werden kann, ist in der DE 20 2010 007 230 U1 beschrieben. Bei dieser Einzugvorrichtung sind 2 gegenläufig arbeitende Zugfedern verwendet, denen jeweils ein Dämpfer zugeordnet ist. Mit den Zugfedern und den Dämpfern arbeiten Schlittenarme zusammen. Diese können an Mitnehmer angekoppelt werden. Die äußeren Schlittenarme wiederum sind über Gelenke an einen mittleren Führungsabschnitt angekoppelt. Die aus der DE 20 2010 007 230 U1 bekannte Anordnung benötigt einen relativ großen Bauraum.

Eine weitere Einzugvorrichtung, die zum Ausrichten einer Schiebetür dient, ist aus der DE 20 2009 016 834 U1 bekannt.

Es sind auch Anwendungen bekannt, bei denen eine Schublade aus einem Möbelkorpus in zwei gegenläufige Richtungen ausziehbar ist.

Es ist Aufgabe der Erfindung, eine Einzugvorrichtung der eingangs erwähnten Art zu schaffen, mit der eine Schiebetür, Schublade oder dergleichen (nachfolgend gemeinsam "Schiebetür" genannt) auf einfache Weise auch in einer Zwischenstellung ausgerichtet werden kann.

Es ist weiterhin Aufgabe der Erfindung, ein Verfahren zur Ausrichtung einer Schiebetür oder dergleichen in einer Zwischenstellung bereitzustellen.

Die Aufgabe der Erfindung wird mit einer Einzugvorrichtung gemäß Anspruch 1 gelöst, die ein Auslöseteil aufweist, das eine Mitnehmeraufnahme bildet, wobei das Auslöseteil zwischen einer ersten und einer zweiten Parkposition verstellbar ist. In der ersten Parkposition gibt das Auslöseteil die Mitnehmeraufnahme in eine erste Richtung und in der zweiten Parkposition in eine zweite Richtung frei. Eine Schiebetür kann damit beispielsweise mit einem Mitnehmer ausgerüstet sein, der in die Mitnehmeraufnahme einfährt. Wenn sich das Auslöseteil in der ersten Parkposition befindet, so kann der Mitnehmer aus einer Richtung kommend in die Mitnehmeraufnahme einfahren und in dieser Mitnehmeraufnahme dann gehalten werden. Mittels der Einzugvorrichtung wird dann der Mitnehmer und damit die Schiebetür in einer Zwischenstellung positioniert. Um diese Zwischenstellung zu halten und damit die Schiebetür auszurichten, wird das Auslöseteil zwischen den Endlagenstellungen mit zwei entgegengesetzt wirkenden Rückstellvorrichtungen gekoppelt. Dabei kann es insbesondere vorgesehen sein, dass das Auslöseteil in einer zwischen den Parkpositionen angeordneten Zwischenstellung mit zwei entgegengesetzt wirkenden Zugvorrichtungen gekoppelt. Die Schiebetür kann aus der Zwischenposition in beide Richtungen verstellt und aus dem Wirkbereich des Auslöseteils herausgefahren werden.

Das Auslöseteil ist erfindungsgemäß an ein Fangelement angekoppelt. Dabei bildet das Fangelement eine gehäuseartige Halterung, welche einen Wandabschnitt aufweist. Links und rechts in Schieberichtung weist der Wandabschnitt einteilig angeformte, ausladende Verbindungsabschnitte auf, die in Koppelstücken enden. Die Koppelstücke sind jeweils mit einer der Rückstellvorrichtungen lösbar koppelbar. Um dabei ausreichende Verfahrwege zur Überführung der Schiebetür in die Zwischenstellung zur Verfügung zu haben, sieht eine Erfindungsvariante vor, dass die Koppelstücke jeweils an einem Verbindungsabschnitt in Führungsrichtung des Auslöseteils beabstandet zum Auslöseteil angeordnet sind.

Gemäß einer bevorzugten Erfindungsausgestaltung kann es vorgesehen sein, dass zumindest eine der Rückstellvorrichtungen eine Feder und einen Dämpfer aufweist und dass die Zugkraft der Feder der Dämpfkraft des Dämpfers entgegenwirkt. Auf diese Weise wird die Schiebetür mit der Feder in die Zwischenstellung gezogen und der Dämpfer dämpft gleichzeitig die Einzugbewegung, sodass ein Abbremsen der Schiebetür erreicht wird und diese dabei sanft abgebremst wird. Hierdurch wird der Bedienkomfort für die Schiebetür deutlich erhöht.

Eine erfindungsgemäße Einzugvorrichtung kann insbesondere auch dergestalt sein, dass die Rückstellvorrichtung ein Kippsegment mit einer Koppelstückaufnahme aufweist, und dass das Kippsegment zwischen einer Freilaufposition und einer Koppelposition verstellbar ist. Auf diese Weise kann eine zuverlässig wirksame lösbare Verbindung zwischen der Rückstellvorrichtung und dem Auslöseteil hergestellt werden. Dabei kann es insbesondere auch vorgesehen sein, dass das Kippsegment schwenkbar an einem Verbinder angeschlossen ist, der mittelbar und/oder unmittelbar mit der Feder oder dem Dämpfer gekoppelt ist. Hierdurch wird eine einfache Bauweise erreicht.

Eine zuverlässige Funktionsweise der Einzugvorrichtung kann beispielsweise dadurch erreicht werden, dass das Auslöseteil an einer Führung in eine Führungsrichtung verstellbar ist, und dass das Auslöseteil mittels einer Schwenklagerung in die erste und die zweite Parkposition verstellbar ist. Hierbei wird ein denkbar einfacher Aufbau für die Einzugvorrichtung erzielt.

Besonders bevorzugt kann das Auslöseteil ein erstes und ein zweites Sperrelement aufweisen, die eine Aufnahme begrenzen. In der Aufnahme kann ein Mitnehmer, der beispielsweise schiebetürseitig montiert ist, aufgenommen werden. Die Sperrelemente geben wechselweise in den beiden Parkpositionen jeweils die Aufnahme frei, sodass der Mitnehmer einfach ein- und ausgefahren werden kann. Bei der Verwendung der zwei Sperrelemente kann es auch vorgesehen sein, dass diese Sperrelemente jeweils mittels eines Federabschnittes auslenkbar sind. Hierdurch wird eine Fehlfunktion verhindert. Falls sich der Mitnehmer nicht in der richtigen Zuordnung zum Auslöseteil befindet, beispielsweise durch einen Montagefehler, dann kann der Mitnehmer das jeweilige auslenkbare Sperrelement überfahren und somit wieder in die zwischen den Sperrelementen gebildete Aufnahme gelangen.

Gemäß einer bevorzugten Erfindungsvariante kann es vorgesehen sein, dass das Auslöseteil mittels eines oder mehreren Führungselementen in einer Führung verstellbar gelagert ist, und dass die Führungselemente und/oder ein oder mehrere Blockierstücke das Auslöseteil in der ersten und/oder zweiten Parkposition arretieren.

Eine Verringerung des Teileaufwandes ergibt sich dadurch, dass ein Mitnehmer in der Zwischenstellung mit dem Auslöseteil und in der Endlagenposition der Schiebetür mit einem Endlagendämpfer gekoppelt ist.

Die Aufgabe der Erfindung wird auch gelöst mit einem Verfahren zum Arretieren einer Stellposition einer Schiebetür mit einer Einzugvorrichtung gemäß Patentanspruch 1, wobei die Schiebetür aus einer Zwischenstellung beidseitig in eine Endlagenstellung verstellbar ist, und wobei die Schiebetür oder dergleichen zwischen zwei Endlagenstellungen mittels zweier Rückstellvorrichtungen koppelbar ist. Über die Rückstellvorrichtungen wird die Schiebetür definiert in einer Position gehalten und damit exakt und reproduzierbar ausgerichtet.

Hierbei wird insbesondere auch eine Einzugvorrichtung gestaltbar, die sich durch einen geringen Teile- und Montageaufwand auszeichnet.

Hierbei ist es insbesondere denkbar, dass die Schiebetür oder dergleichen in der Zwischenstellung gleichzeitig mit den zwei Rückstellvorrichtungen gekoppelt wird.

Erfindungsgemäß kann es insbesondere auch vorgesehen sein, dass die Schiebetür aus der Zwischenstellung heraus in Richtung der Endlagenstellung verstellt wird, dass beim Verstellen der Schiebetür die Schiebetür von einem Endlagendämpfer erfasst wird, und dass der Endlagendämpfer die Schiebetür unter Einwirkung einer Feder in die Endlage zieht und sie gleichzeitig dabei dämpft. Mithin kann die Schiebetür nicht nur in der Zwischenstellung, sondern auch in ihrer Endlage ausgerichtet und arretiert werden. Hierdurch wird ein gegenüber dem Stand der Technik deutlich verbesserter Bedienkomfort erreicht.

Besonders bevorzugt kann es vorgesehen sein, dass die Schiebetür oder dergleichen in der Zwischenstellung an zwei abkippbereiten Kippsegmenten gehalten wird.

Gemäß einer weiteren Verfahrensvariante der Erfindung kann es vorgesehen sein, dass die Rückstellvorrichtungen gegenläufig wirkende Federn und/oder Dämpfer aufweisen. Die gegenläufig wirkenden Federn ziehen im Wechselspiel die Schiebetür in die Mittelstellung, wobei sich die Kraft der einen Feder abbaut und die der anderen ausgleichend aufbaut. Die gegenläufig wirkenden Dämpfer verhindern, dass die Schiebetür beim Einziehvorgang hart aufschlägt.

Die Erfindung wird im Folgenden anhand eines in den Zeichnungen dargestellten Ausführungsbeispieles näher erläutert. Es zeigen:
- Figur 1: ein Möbel mit einer Schiebetür in perspektivischer Darstellung;
- Figur 2: die Darstellung gemäß Figur 1 in veränderter Betriebsstellung;
- Figur 3: das Möbel gemäß den Figuren 1 und 2 in einer weiter veränderten Betriebsstellung;
- Figur 4 bis 6: das Möbel gemäß den Figuren 1 bis 3 jeweils in Draufsicht;
- Figuren 7 bis 12: in Detailansicht eine Einzugvorrichtung, teilweise im Schnitt in verschiedenen Betriebsstellungen
- Figuren 13 bis 15: eine weitere Funktionsdarstellung der Einzugvorrichtung in weiter vergrößertem Detail und in Draufsicht sowie teilweise im Schnitt mit verschiedenen Betriebsstellungen.

Figur 1 zeigt ein Möbel mit einem Möbelkorpus 10, das eine Deckwand 11 und eine Bodenwand 12 sowie zwei seitliche vertikale Seitenwände 13, 14 aufweist. Frontseitig ist an dem Möbelkorpus 10 eine Schiebetür 15 mit einer üblichen Schiebeführung angeschlagen. Die Schiebetür 15 kann in Horizontalrichtung versetzt werden, wie dies der Doppelpfeil symbolisiert. Die Schiebetür 15 kann ausgehend von der in Figur 1 gezeigten Mittelstellung in die in Figur 2 gezeigte rechte Endlagenposition oder in die in Figur 3 gezeigte linke Endlagenposition verfahren werden. In der Mittelstellung gemäß Figur 1 wird die Schiebetür 15 mittels eines Schiebetürdämpfers 20 gehalten. In der linken bzw. rechten Endlagenposition wird die Schiebetür 15 mittels jeweils eines Endlagendämpfers 16 gehalten. Die Funktion des Endlagendämpfers 16 ist in der DE 10 2008 051 360 A1 näher beschrieben. Demgemäß weist der Endlagendämpfer 16 eine Einzugfeder und einen gegen die Federspannung wirkenden Dämpfer auf, die gemeinsam auf ein Kippsegment 16.1 wirken.

In Figur 4 ist der linksseitige Endlagendämpfer 16 mit seinem Kippsegment 16.1 in einer Freilaufstellung gezeigt. Der rechte Endlagendämpfer 16 hingegen ist in einer Fangstellung gezeigt. Dementsprechend ist ein Mitnehmer 30.2 eines Aktivators 30 vom Kippsegment 16.1 gefangen. Dabei wird das Kippsegment 16.1 aus seiner Freilaufstellung gelöst und mittels der Feder in die Endlagenposition gezogen. Gleichzeitig dämpft der Dämpfer des Endlagendämpfers diese Einzugbewegung. Wenn die Schiebetür 15 aus der in Figur 4 gezeigten rechten Endlagenposition nach links verschoben wird, dann zieht der Mitnehmer 30.2 das Kippsegment 16.1 nach links. Dabei wird die Feder des Endlagendämpfers 16 gespannt und der Dämpfer ausgezogen. Sobald das Kippsegment 16.1 in die Freilaufstellung verstellt wird, ist der Aktivator 30 freigegeben. Die Freilaufstellung ist in Figur 5 gezeigt. Bei einer weiteren Verschiebung nach links gelangt der Aktivator 30 in Wirkverbindung mit dem Schiebetürdämpfer 20, wie dies die Figur 5 zeigt.

Ein weiterer Versatz nach links löst den Aktivator 30 vom Schiebetürdämpfer 20. Der Aktivator 30 kann dann mit dem linken Endlagendämpfer 16 in Wirkverbindung gebracht werden. Der Endlagendämpfer 16 ist identisch wie der rechte Endlagendämpfer aufgebaut, sodass auf die vorstehende Funktionsweise verwiesen werden kann.

Nachfolgend wird unter Bezugnahme auf die Figuren 7 bis 9 die Funktionsweise des Schiebetürdämpfers 20 erläutert.

Figur 7 zeigt den Schiebetürdämpfer in der in Figur 5 gezeigten Ansicht, wobei das Gehäuse des Schiebetürdämpfers teilweise geschnitten ist, um die Funktionsweise besser erkennen zu können. Wie diese Darstellung erkennen lässt, ist frontseitig die Schiebetür 15 angeordnet und der Aktivator 30 ist mittels des Befestigungsabschnittes 30.1 deckseitig an der Schiebetür 15 befestigt. Der Aktivator 30 trägt den Mitnehmer 30.2, der rückseitig über die Schiebetür 15 ein Stück weit vorragt. Der Mitnehmer 30.2 greift in die Aufnahme A eines Fangelementes 40 ein. Das Fangelement 40 besitzt eine Halterung 41, die eine Platte mit Bolzenführungen 41.1, 41.2 aufweist. Dabei sind die Bolzenführungen 41.1, 41.2 als bogenförmige Schlitze aus der Halterung 41 ausgenommen. Links- und rechtsseitig der vertikalen Symmetrieebene des Fangelementes 40 ist jeweils eine Bolzenführung 41.1, 41.2 vorgesehen. Die Halterung 41 weist einen frontseitigen vertikalen Wandabschnitt auf, der links und rechts in Schieberichtung ausladende Verbindungsabschnitte 41.4 einteilig angeformt trägt. Die Verbindungsabschnitte 41.4 enden in Koppelstücken 41.5. Diese sind einteilig an den Verbindungsabschnitt 41.4 angeformt und ragen rückseitig über den Verbindungsabschnitt 41.4 vor. Das Fangelement 40 weist eine Rückwand 41.3 auf, die innenseitig an einer Rückwand 25 des Gehäuses des Schiebetürdämpfers 20 gleitend anliegt.

Das Gehäuse des Schiebetürdämpfers 20 weist zwei zueinander parallele Wandelemente 20.1 auf, die mittels der Rückwand 25 miteinander verbunden sind. In die einander zugekehrten Seiten der Wandelemente 20.1 sind Führungen 21 in Form von eingetieften Nuten eingearbeitet. Die Führungen 21 weisen einen Linearabschnitt auf, der in seitliche Aufnahmen 22 mündet bzw. in Arretierabschnitte 23 übergeht. Weiterhin besitzen die Führungen 21 jeweils eine Aufnahme 24. In den Führungen 21 ist ein Auslöseteil 50 des Fangelementes 40 geführt. Dieses Auslöseteil 50 ist näher in den Figuren 13 bis 15 gezeigt.

Wie diese Darstellungen veranschaulichen, bildet das Fangelement 40 eine gehäuseartige Halterung 41. Die in den Figuren 7 bis 9 erkennbare Deckwand der Halterung 41 ist geschnitten, um das Auslöseteil 50 besser erkennen zu können. Das Auslösteil 50 weist zwei Sperrelemente 51, 52 auf. Dabei ist jedes Sperrelement 51, 52 mittels eines Federabschnittes 51.1, 52.1 an ein Verbindungselement 53 gelenkig angekoppelt, beispielsweise auch einteilig angeformt. Der Federabschnitt 51.1 ist blattfederartig an das Verbindungselement 53 angespritzt. Dem Verbindungselement 53 abgekehrt geht der Federabschnitt 51.1, 52.1 in ein Übergangsstück 51.2, 52.2 über, das dann in ein Anlegeteil 51.3 und 52.3 übergeht. Das Anlegeteil 51.3, 52.3 trägt an seinem freien Ende ein Blockierstück 51.4, 52.4. An das Verbindungselement 53 sind zwei Arretierstücke 55 einteilig angeformt. Weiterhin sind im Übergangsbereich des Verbindungselementes 53 an den Federabschnitt 51.1, 52.1 Führungselemente 54 angeformt. Dabei sind die Führungselemente 54 und die Arretierstücke 55 als Bolzenelemente ausgebildet, die beidseitig der Bildebene gemäß Figur 13 vorder- und rückseitig über das Verbindungselement 53 vorstehen. Die Führungselemente 54 sind in den Bolzenführungen 41.1 und die Arretierstücke 55 in den Bolzenführungen 41.2 geführt. Dementsprechend ist das Auslöseteil 50 in dem Fangelement 40 beidseitig geführt. Die Verbindungselemente 53 und die Führungselemente 54 sind so ausgebildet, dass sie durch die Bolzenführungen 41.1, 41.2 hindurchtreten und dabei über das Fangelement 40 derart hinausreichen, dass sie in die Führungen 21 eingreifen.

In der in Figur 7 gezeigten Mittelstellung sind die Koppelstücke 41.5 der Verbindungsabschnitte 41.4 in Kippsegmenten 64 von Rückstellvorrichtungen 60 gehalten. Die beiden Rückstellvorrichtungen 60 sind identisch aufgebaut. Sie weisen jeweils eine Feder 61 und einen Dämpfer 62 auf. Das eine Ende der Feder 61 ist im Gehäuse fixiert. Das andere Ende der Feder 61 ist an einem Verbinder 63 fixiert. Dazu weist der Verbinder 63 einen angeformten Federhalter 63.2 auf. Weiterhin besitzt der Verbinder 63 eine Kolbenstangenaufnahme 63.1, an der die Kolbenstange 62.1 des als FluidLinear-Dämpfers ausgebildeten Dämpfers 62 festgemacht ist. Der Verbinder 63 trägt das Kippsegment 64 mittels einer Schwenklagerung. Diese wird von einer als Aussparung in den Verbinder 63 eingearbeiteten Führung 63.4 und einem darin geführten Bolzen 64.2 gebildet. Weiterhin ist das Kippsegment 64 mittels beidseitig vorstehender Führungselemente 64.1 in den Führungen 21 des Gehäuses gehalten. Wie vorstehend erwähnt wurde, sind die Rückstellvorrichtungen 60 im Wesentlichen identisch aufgebaut, sodass der Schiebetürdämpfer 20 zu seiner durch die in Figur 7 gehende vertikale Mittelquerebene symmetrisch aufgebaut ist.

Nachfolgend wird die Funktionsweise des Schiebetürdämpfers 20 näher erläutert.

Wird die Schiebetür 15 ausgehend von der in Figur 7 gezeigten Mittelstellung nach rechts verschoben (siehe Pfeil S), dann wird auch das Fangelement 40, das den Mitnehmer 30.2 aufnimmt, nach rechts verstellt. Dadurch wird das Kippsegment 64 der rechten Rückstellvorrichtung 16 in seine Freilaufstellung verschwenkt, die in Figur 8 gezeigt wird. Diese Verschwenkung gelingt einfach dadurch, dass das Koppelstück 41.5 exzentrisch zu der von dem Führungselement 64.1 und der Führung 21 gebildeten Schwenkachse angreift. Damit schiebt das Koppelstück 41.5 das Kippsegment 64 in die in Figur 8 gezeigte gekippte Freilaufstellung, und das Koppelstück 41.5 ist aus der Koppelstückaufnahme 64.3 freigegeben. Dann kann das Koppelstück 41.5 im Freilauf nach rechts verschoben werden, und die Koppelung von der rechtsseitigen Rückstellvorrichtung 60 ist aufgehoben. Die Feder 61 dieser Einzugvorrichtung 60 hält den Verbinder 63 auf Anschlag in der in Figur 8 gezeigten Position.

Die linksseitige Rückstellvorrichtung 60 hingegen wird mit dem linken Koppelstück 41.5 gespannt. Dabei zieht das linksseitige Koppelstück 41.5 das Kippsegment 64 in der Führung 21 nach rechts. Dadurch wird auch der Verbinder 63 nach rechts versetzt, und die Kolbenstange 62.2 des Dämpfers 62 ausgezogen. Gleichzeitig wird die Feder 61 gespannt. Diese Spannbewegung erfolgt solange, bis das Fangelement 40 die in Figur 9 gezeigte Stellung erreicht. Dann kippt das Auslöseteil 50 in die Freilaufstellung ab, in der die Aufnahme A den Mitnehmer 30.2 freigibt. Zum Erreichen dieser Freilaufstellung schwenkt der linksseitige Bolzen 54 des Auslöseteils 50 in die Aufnahme 22 der Führung 21 ein. Das rechtsseitige Führungselement 54 wird in der Aufnahme 24 angelegt. Das linksseitige Arretierstück 55 bildet die Schwenkachse des Auslöseteils 50, sodass das rechtsseitige Arretierstück 55 in den Arretierabschnitt 23 eingeschwenkt und hier entgegen der Schieberichtung der Schiebetür 15 formschlüssig fixiert wird. Wenn nun das Auslöseteil 50 den Mitnehmer 30.2 freigibt, kann die Schiebetür 15 in die rechtsseitige Entladenposition gefahren werden. Die linksseitige Rückstellvorrichtung 60 verbleibt in ihrer in Figur 9 gezeigten Spannstellung. Wird nun die Schiebetür von ihrer rechtsseitigen Endlagenposition wieder in die Mittelstellung bewegt, so gelangt der Mitnehmer 30.2 gemäß Figur 9 in die Aufnahme A. Dabei stößt er dann auf das linksseitige Sperrelement 51 des Auslöseteils 50. Der Mitnehmer 30.2 wirkt dabei exzentrisch zu der von dem Arretierstück 55 gebildeten Schwenkachse ein und kippt somit unter Einwirkung eines Drehmoments das Auslöseteil 50 aus der in Figur 9 gezeigten Stellung in die in Figur 8 gezeigte Schiebeposition. Dann wird die Feder 61 wirksam und zieht das Fangelement 40 zusammen mit dem Mitnehmer 30.2 in die in Figur 7 gezeigte Mittelstellung. Der Verbinder 63 der linken Rückstellvorrichtungen 60 schlägt definiert an dem Gehäuse des Dämpfers 62 an, sodass die Mittelstellung der Schiebetür 15 exakt festgelegt ist. Das rechtseitige Koppelstück 41.5 fährt in das Kippsegment 64 ein und schwenkt es aus der in Figur 9 gezeigten Stellung in die Sperrstellung gemäß Figur 7. Damit ist das Auslöseteil 50 formschlüssig an den beiden Kippsegmenten 64 gehalten.

In den Figuren 10 bis 12 ist nun die Vorgehensweise zum Versatz der Schiebetür 15 nach links in Richtung auf die linke Endlagenposition gezeigt. Dabei werden identische Funktionsmechanismen wirksam, wie bei der Verstellung aus der Mittelstellung in die rechte Endlagenposition. Es kann somit auf die vorstehenden Ausführungen verwiesen werden.

Es kann nun vorkommen, dass, beispielsweise infolge einer Fehlmontage, der Mitnehmer 30.2 nicht auf der der Schiebetürposition entsprechenden Seite der Aufnahme A des Auslöseteils 50 steht, wie dies die Figur 13 zeigt. Dann kann der Mitnehmer 30.2 nicht ohne weiteres in die Aufnahme A einfahren. Wie die Bildfolge Figur 13 bis 15 zeigt, wird in diesem Fall der Mitnehmer 30.2 gegen den Federabschnitt 51.1 gefahren. Dabei bildet der Federabschnitt 51.1 eine Auflaufschräge. Der Mitnehmer 30.2 lenkt das erste Sperrelement 51 aus, wobei der Federabschnitt 51.1 nachgibt. Das Anlageteil 51.3 schwenkt frei aus. Der Mitnehmer 30.2 überfährt das Übergangsstück 51.2. Wenn er dieses passiert hat, schnappt das erste Sperrelement 51 wieder in seine in Figur 15 gezeigte Ausgangsposition, wobei das Blockierstück 51.4 an dem Verbindungselement 53 anschlägt, um die Stellposition des ersten Sperrelementes 51 zu fixieren. Der Mitnehmer 30.2 gelangt dann in den Bereich der Aufnahme A und ist wieder in der richtigen Betriebsstellung.

Da das Auslöseteil 50 symmetrisch ausgebildet ist, funktioniert der vorstehende Wirkmechanismus auch, wenn der Mitnehmer 30.2 das rechtsseitige zweite Sperrelement 52 überfahren muss.

## Patentansprüche

1. Einzugvorrichtung, insbesondere für Schiebetüren, Schubladen oder dergleichen, mit einem Auslöseteil (50), das eine Mitnehmeraufnahme (A) zur Aufnahme eines beispielsweise schiebetürseitig montierten Mitnehmers (30.2) aufweist, wobei das Auslöseteil (50) zwischen einer ersten und einer zweiten Parkposition verstellbar ist, wobei das Auslöseteil (50) in der ersten Parkposition die Mitnehmeraufnahme (A) in eine erste und in der zweiten Parkposition die Mitnehmeraufnahme (A) in einer zweiten Richtung freigibt, und wobei das Auslöseteil (50) zwischen den Parkpositionen mit zwei entgegengesetzt wirkenden Rückstellvorrichtungen (60) der Einzugsvorrichtung koppelbar ist, **dadurch gekennzeichnet,**
**dass** das Auslöseteil (50) an ein Fangelement (40) angeschlossen ist,
**dass** das Fangelement (40) eine gehäuseartige Halterung (41) bildet,
**dass** die Halterung einen vertikalen Wandabschnitt aufweist, der links und rechts in Schieberichtung ausladende, einteilig angeformte Verbindungsabschnitte (41.1) aufweist, die in einteilig daran angeformten Koppelstücken (41.5) enden, wobei die Koppelstücke (41.5) rückseitig über den Verbindungsabschnitt (41.4) vorragen, und dass die Koppelstücke (41.5) jeweils mit einer Rückstellvorrichtung (60) lösbar koppelbar sind.

2. Einzugvorrichtung nach Anspruch 1,
**dadurch gekennzeichnet,**
**dass** das Auslöseteil (50) in einer zwischen den Parkpositionen angeordneten Zwischenstellung mit beiden Rückstellvorrichtungen (60) gekoppelt ist.

3. Einzugvorrichtung nach Anspruch 1 oder 2, **dadurch gekennzeichnet, dass** zumindest eine der Rückstellvorrichtungen (60) eine Feder (61) und einen Dämpfer (62) aufweist, und dass die Zugkraft der Feder (61) der Dämpfkraft des Dämpfers (62) entgegenwirkt.

4. Einzugvorrichtung nach einem der Ansprüche 1 bis 3,
**dadurch gekennzeichnet,**
**dass** die Rückstellvorrichtung (60) ein Kippsegment (64) mit einer Koppelstückaufnahme (64.3) aufweist, und
**dass** das Kippsegment (64) zwischen einer Freilaufposition und einer Koppelposition verstellbar ist.

5. Einzugvorrichtung nach Anspruch 3 und 4, **dadurch gekennzeichnet,**
**dass** das Kippsegment (64) schwenkbar an einen Verbinder (63) angeschlossen ist, der mittelbar und/oder unmittelbar mit der Feder (61) und dem Dämpfer (62) gekoppelt ist.

6. Einzugvorrichtung nach einem der Ansprüche 1 bis 5,
**dadurch gekennzeichnet,**
**dass** die Koppelstücke (41.5) jeweils an dem Verbindungsabschnitt (41.4) in Führungsrichtung des Auslöseteils (50) beabstandet zum Auslöseteil (50) angeordnet sind.

7. Einzugvorrichtung nach einem der Ansprüche 1 bis 6,
**dadurch gekennzeichnet,**
**dass** das Auslöseteil (50) an einer Führung (21) der Einzugsvorrichtung in eine Führungsrichtung verstellbar ist, und
**dass** das Auslöseteil (50) mittels einer Schwenklagerung in die erste und die zweite Parkposition verstellbar ist.

8. Einzugvorrichtung nach einem der Ansprüche 1 bis 7,
**dadurch gekennzeichnet,**
**dass** das Auslöseteil (50) ein erstes und ein zweites Sperrelement (51, 52) aufweist, die die Mitnehmeraufnahme (A) begrenzen, und
**dass** die Sperrelemente (51, 52) wechselweise in den beiden Parkpositionen jeweils die Aufnahme (A) freigeben.

9. Einzugvorrichtung nach einem der Ansprüche 1 bis 8,
**dadurch gekennzeichnet,**
**dass** das Auslöseteil (50) ein erstes und ein zweites Sperrelement (51, 52) aufweist, die die Mitnehmeraufnahme (A) begrenzen, und dass die Sperrelemente (51, 52) jeweils mittels eines Federabschnittes (51.1, 52.1) auslenkbar sind.

10. Einzugvorrichtung nach einem der Ansprüche 1 bis 9,
**dadurch gekennzeichnet,**
**dass** das Auslöseteil (50) mittels eines oder mehreren Führungselementen (54) in einer Führung (21) der Einzugsvorrichtung verstellbar gelagert ist, und dass die Führungselemente (54) und/oder ein oder mehrere Arretierstücke (55) das Auslöseteil (50) in der ersten und/oder zweiten Parkposition arretieren.

11. Einzugvorrichtung nach einem der Ansprüche 1 bis 10,
**dadurch gekennzeichnet,**
**dass** die Einzugsvorrichtung den Mitnehmer (30.2) umfasst, wobei der Mitnehmer (30.2) in der Zwischenstellung mit dem Auslöseteil (50) und in der Endlagenposition der Schiebetür (15) mit einem Endlagendämpfer (16) koppelbar ist.

12. Verfahren zum Arretieren einer Stellposition einer Schiebetür (15) oder Schublade oder dergleichen mit einer Einzugvorrichtung nach einem der Ansprüche 1 bis 11, wobei die Schiebetür (15) oder Schublade oder dergleichen aus einer Zwischenstellung beidseitig in eine Endlagenstellung verstellbar ist,
und wobei die Schiebetür (15) oder dergleichen zwischen zwei Endlagenstellungen mittels zweier Rückstellvorrichtungen (60) gekoppelt wird.

13. Verfahren nach Anspruch 12,
**dadurch gekennzeichnet,**
**dass** die Schiebetür (15) oder dergleichen in der Zwischenstellung gleichzeitig mit den zwei Rückstellvorrichtungen (60) gekoppelt wird.

14. Verfahren nach Anspruch 12 oder 13,
**dadurch gekennzeichnet,**
**dass** die Schiebetür (15) aus der Zwischenstellung heraus in Richtung der Endlagenstellung verstellt wird,
**dass** beim Verstellen der Schiebetür (15) die Schiebetür (15) von einem Endlagendämpfer (16) erfasst wird, und
**dass** der Endlagendämpfer (16) die Schiebetür (15) unter Einwirkung einer Feder in die Endlage zieht und gleichzeitig die Stellbewegung der Schiebetür (15) dämpft.

15. Verfahren nach einem der Ansprüche 12 bis 14,
**dadurch gekennzeichnet,**
**dass** ein Mitnehmer (30.2) der Schiebetür (15) bei einer Verstellung in Richtung der Zwischenstellung von einem Fangelement (40) erfasst und an einem Auslöseteil (50) blockiert wird, und
**dass** dann eine der Rückstellvorrichtungen (60) die Schiebetür (15) in die Zwischenstellung zieht und die Schiebetür (15) dabei gleichzeitig mittels eines Dämpfers (62) gedämpft wird.

16. Verfahren nach einem der Ansprüche 12 bis 15,
**dadurch gekennzeichnet,**
**dass** die Schiebetür (15) oder dergleichen in der Zwischenstellung an zwei abkippbereiten Kippsegmenten (64) gehalten wird.

## Claims

1. A pull-in device, in particular for sliding doors, drawers or the like, comprising a release part (50) which has a driver receptacle (A) for receiving a driver (30.2) mounted on the sliding door side, for example, wherein the release part (50) can be moved between a first and a second parking position, wherein in the first parking position the release part (50) releases the driver receptacle (A) in a first direction and in the second parking position the release part releases the driver receptacle (A) in a second direction, and wherein between the parking positions the release part (50) can be coupled to two oppositely acting reset devices (60) of the pull-in device,
**characterised in that**
the release part (50) is connected to a catch element (40),
the catch element (40) forms a housing-like holder (41),
the holder has a vertical wall section which has integrally moulded connecting sections (41.1) which project to the left and right in the sliding direction and which end in integrally moulded coupling pieces (41.5), wherein on the rear side the coupling pieces (41.5) protrude over the connecting section (41.4), and
the coupling pieces (41.5) can each be detachably coupled to a reset device (60).

2. The pull-in device according to claim 1,
**characterised in that**
the release part (50) is coupled to both reset devices (60) in an intermediate position arranged between the parking positions.

3. The pull-in device according to claim 1 or claim 2,
**characterised in that**
at least one of the reset devices (60) has a spring (61)
and a damper (62), and
the tensile force of the spring (61) counteracts the damping force of the damper (62).

4. The pull-in device according to any one of claims 1 to 3,
**characterised in that**
the reset device (60) comprises a tilting segment (64) having a coupling piece receptacle (64.3), and
the tilting segment (64) can be moved between a neutral position and a coupling position.

5. The pull-in device according to claim 3 and claim 4,
**characterised in that**
the tilting segment (64) is pivotally connected to a connector (63) which is directly and/or indirectly coupled to the spring (61) and the damper (62).

6. The pull-in device according to any one of claims 1 to 5,
**characterised in that**
the coupling pieces (41.5) are each arranged on the connecting section (41.4) at a distance from the release part (50) in the guide direction of said release part (50).

7. The pull-in device according to any one of claims 1 to 6,
**characterised in that**
the release part (50) can be moved on a guide (21) of the pull-in device in a guide direction, and
the release part (50) can be moved into the first and the second parking positions by means of a pivot bearing.

8. The pull-in device according to any one of claims 1 to 7,
**characterised in that**
the release part (50) has a first and a second locking element (51, 52) which limit the driver receptacle (A), and
the locking elements (51, 52) alternately release the receptacle (A) in the two parking positions.

9. The pull-in device according to any one of claims 1 to 8,
**characterised in that**
the release part (50) has a first and a second locking element (51, 52) which limit the driver receptacle (A), and that the locking elements (51, 52) can each be deflected by means of a spring section (51.1, 52.1).

10. The pull-in device according to any one of claims 1 to 9,
**characterised in that**
the release part (50) is adjustably mounted in a guide (21) of the pull-in device by means of one or more guide elements (54), and
the guide elements (54) and/or one or more locking pieces (55) lock the release part (50) in the first and/or second parking position.

11. The pull-in device according to any one of claims 1 to 10,
**characterised in that**
the pull-in device comprises the driver (30.2), wherein the driver (30.2) can be coupled in the intermediate position to the release part (50) and in the end position of the sliding door (15) to an end position damper (16).

12. A method for locking an adjusting position of a sliding door (15) or drawer or the like with a pull-in device according to any one of claims 1 to 11, wherein the sliding door (15) or drawer or the like can be moved on both sides from an intermediate position into an end position,
and wherein the sliding door (15) or the like is coupled between two end positions by means of two reset devices (60).

13. The method according to claim 12,
**characterised in that**
in the intermediate position the sliding door (15) or the like is simultaneously coupled to the two reset devices (60).

14. The method according to claim 12 or claim 13,
**characterised in that**
the sliding door (15) is moved from the intermediate position in the direction of the end position,
the sliding door (15) is detected by an end position damper (16) when the sliding door (15) is moved, and
the end position damper (16) pulls the sliding door (15) into the end position by the action of a spring and at the same time dampens the adjusting movement of the sliding door (15).

15. The method according to any one of claims 12 to 14,
**characterised in that**
a driver (30.2) of the sliding door (15) is caught by a catch element (40) when it moves in the direction of the intermediate position and is blocked at a release part (50), and
one of the reset devices (60) then pulls the sliding door (15) into the intermediate position and the sliding door (15) is simultaneously dampened by means of a damper (62).

16. The method according to any one of claims 12 to 15,
**characterised in that**
the sliding door (15) or the like is held in the intermediate position on two tilting segments (64) that are ready for tilting.

## Revendications

1. Dispositif de rentrée, en particulier pour portes coulissantes, tiroirs ou analogues, comprenant une partie de déclenchement (50), laquelle comporte un logement d'entraîneur (A) pour recevoir un entraîneur (30.2) monté, par exemple, côté porte coulissante, dans lequel la partie de déclenchement (50) est réglable entre une première et une seconde position de stationnement, dans lequel la partie de déclenchement (50), dans la première position de stationnement, libère le logement d'entraîneur (A) dans une première direction et, dans la seconde position de stationnement, libère le logement d'entraîneur (A) dans une seconde direction et dans lequel la partie de déclenchement (50) peut être accouplée, entre les positions de stationnement, à deux dispositifs de rappel (60), agissant en sens opposé, du dispositif de rentrée, **caractérisé en ce que**
la partie de déclenchement (50) est raccordée à un élément d'arrêt (40),
que l'élément d'arrêt (40) forme un support (41) en forme de boîtier,
que le support comporte une section de paroi verticale, laquelle comporte des sections de raccordement (41.1) moulées en une seule pièce, faisant saillie vers la gauche et la droite dans la direction de coulissement, lesquelles se terminent par des pièces d'accouplement (41.5) moulées en une seule pièce sur celles-ci, dans lequel lesdites pièces d'accouplement (41.5) dépassent côté arrière sur la section de raccordement (41.4) et
que les pièces d'accouplement (41.5) peuvent être respectivement couplées de manière amovible à un dispositif de rappel (60).

2. Dispositif de rentrée selon la revendication 1,
**caractérisé en ce que**
la partie de déclenchement (50) est accouplée, dans une position intermédiaire disposée entre les positions de stationnement, aux deux dispositifs de rappel (60).

3. Dispositif de rentrée selon la revendication 1 ou 2,
**caractérisé en ce que**
au moins un des dispositifs de rappel (60) comporte un ressort (61) et un amortisseur (62) et
qu'une force de traction du ressort (61) s'oppose à la force d'amortissement de l'amortisseur (62).

4. Dispositif de rentrée selon l'une quelconque des revendications 1 à 3,
**caractérisé en ce que**
le dispositif de rappel (60) comporte un segment basculant (64) doté d'un logement de pièce d'accouplement (64.3) et
que le segment basculant (64) est réglable entre une position de roue libre et une position d'accouplement.

5. Dispositif de rentrée selon la revendication 3 et 4,
**caractérisé en ce que**
le segment basculant (64) est relié pivotant à un raccord (63), lequel est accouplé indirectement et/ou directement au ressort (61) et accouplé à l'amortisseur (62).

6. Dispositif de rentrée selon l'une quelconque des revendications 1 à 5,
**caractérisé en ce que**
les pièces d'accouplement (41.5) sont respectivement disposées sur la section de raccordement (41.4) dans la direction de guidage de la partie de déclenchement (50) à distance de la partie de déclenchement (50).

7. Dispositif de rentrée selon l'une quelconque des revendications 1 à 6,
**caractérisé en ce que**
la partie de déclenchement (50) peut être réglée sur un guidage (21) du dispositif de rentrée dans une direction de guidage et
que la partie de déclenchement (50) peut être réglée, au moyen d'un palier pivotant, dans les première et seconde positions de stationnement.

8. Dispositif de rentrée selon l'une quelconque des revendications 1 à 7,
**caractérisé en ce que**
la partie de déclenchement (50) comporte un premier et un deuxième élément de verrouillage (51, 52), lesquels délimitent le logement d'entraîneur (A) et
que les éléments de verrouillage (51, 52) libèrent respectivement de manière alternée le logement d'entraîneur (A) dans les deux positions de stationnement.

9. Dispositif de rentrée selon l'une quelconque des revendications 1 à 8,
**caractérisé en ce que**
la partie de déclenchement (50) comporte un premier et un deuxième élément de verrouillage (51, 52), lesquels délimitent le logement d'entraîneur (A) et que les éléments de verrouillage (51, 52) peuvent respectivement être déviés au moyen d'une section de ressort (51.1, 52.1).

10. Dispositif de rentrée selon l'une quelconque des revendications 1 à 9,
**caractérisé en ce que**
la partie de déclenchement (50) est montée de manière réglable, au moyen d'au moins un élément de guidage (54), dans un guidage (21) du dispositif de rentrée et
que les éléments de guidage (54) et/ou au moins une pièce de butée (55) verrouillent la partie de déclenchement (50) dans la première et/ou dans la seconde position de stationnement.

11. Dispositif de rentrée selon l'une quelconque des revendications 1 à 10,
**caractérisé en ce que**
ledit dispositif de rentrée comprend l'entraîneur (30.2), dans lequel ledit entraîneur (30.2) peut être accouplé dans la position intermédiaire à la partie de déclenchement (50) et dans la position finale de la porte coulissante (15) à un amortisseur de position finale (16).

12. Procédé de butée d'une position de réglage d'une porte coulissante (15) ou d'un tiroir ou analogues à l'aide d'un dispositif de rentrée selon l'une quelconque des revendications 1 à 11, dans lequel ladite porte coulissante (15) ou ledit tiroir ou analogues est réglable des deux côtés d'une position intermédiaire vers une position finale,
et dans lequel ladite porte coulissante (15) ou analogues est accouplée entre deux positions finales au moyen de deux dispositifs de rappel (60).

13. Procédé selon la revendication 12,
**caractérisé en ce que**
la porte coulissante (15) ou analogues, dans la position intermédiaire, est accouplée simultanément avec les deux dispositifs de rappel (60).

14. Procédé selon la revendication 12 ou 13,
**caractérisé en ce que**
la porte coulissante (15) est réglée hors de la position intermédiaire dans la direction de la position finale,
que, lors du réglage de la porte coulissante (15), ladite porte coulissante (15) est détectée par un amortisseur de position finale (16) et
que l'amortisseur de position finale (16) tire la porte coulissante (15), sous l'action d'un ressort, vers la position finale et, simultanément, amortit le mouvement de réglage de la porte coulissante (15).

15. Procédé selon l'une quelconque des revendications 12 à 14,
**caractérisé en ce que**
un entraîneur (30.2) de la porte coulissante (15), lors d'un réglage dans la direction de la position intermédiaire, est détecté par un élément d'arrêt (40) et est bloqué sur une partie de déclenchement (50) et
que l'un des dispositifs de rappel (60) tire ensuite la porte coulissante (15) vers la position intermédiaire et la porte coulissante (15) est simultanément amortie au moyen d'un amortisseur (62).

16. Procédé selon l'une quelconque des revendications 12 à 15,
**caractérisé en ce que**
la porte coulissante (15) ou analogues est maintenue dans la position intermédiaire sur deux segments basculants (64) prêts à basculer.
